# EUROPÄISCHE PATENTSCHRIFT

(11) **EP 0 561 314 B1**
(45) Veröffentlichungstag und Bekanntmachung des Hinweises auf die Patenterteilung: **18.10.1995**
(21) Anmeldenummer: 93104127.1
(22) Anmeldetag: 13.03.1993
(51) Int. Cl.: H01H 27/00, H01H 9/04

(54) **Sicherheitsschalter**
Security switch
Interrupteur de sécurité

(30) Priorität: 20.03.1992 DE 4209086
(43) Veröffentlichungstag der Anmeldung: 22.09.1993
(73) Patentinhaber: K.A. SCHMERSAL GmbH & Co., D-42279 Wuppertal (DE)
(72) Erfinder: Schulz, Siegfried, W-5609 Hückeswagen (DE); Schulze,Klaus, W-5608 Radevormwald (DE)
(74) Vertreter: Sparing Röhl Henseler Patentanwälte

(56) Entgegenhaltungen:
- DE-C- 3 943 376
- DE-U- 6 803 835
- GB-A- 1 254 647
- GB-A- 2 091 043

## Beschreibung

Die Erfindung betrifft einen Sicherheitsschalter nach dem Oberbegriff des Anspruchs 1.

Ein derartiger Sicherheitsschalter, wie er insbesondere für Schutzabdeckungen o.dgl. für den Personenschutz verwendet wird, ist beispielsweise aus der DE-PS 31 00 862 bekannt. Dieser weist ein Gehäuse auf, bei dem das Schließen und Öffnen des Kontaktes durch einen an der Schutzabdeckung o.dgl. angebrachtes Betätigungsorgan bewirkt wird. Letzteres betätigt eine Schaltwalze, die durch das Betätigungsorgan aus ihrer Ruhestellung gedreht wird und hierdurch das Schließen und Öffnen des Kontaktes bewirkt. Die Schaltwalze ist hierbei in beide Richtungen drehbar. Dementsprechend sind auf mindestens zwei Seiten des Gehäuses Einführschlitze für das Betätigungsorgan vorgesehen, von denen einer je nach den baulichen Gegebenheiten benutzt wird. Bei der Verwendung derartiger Sicherheitsschalter in einer durch umherfliegende staub- oder spanförmige Teilchen wie Sägemehl o.dgl. belasteten Umgebung besteht jedoch die Gefahr, daß diese Teilchen durch den oder die Einführschlitze in das Gehäuse eindringen und dort Störungen verursachen bzw. die Einführschlitze zusetzen. Bei mehreren Einführschlitzen kann man zwar die nicht benötigten durch entsprechende Einsätze verschließen, jedoch bleibt der für das Betätigungsorgan benötigte offen und damit die Gefährdung bestehen.

Aus der DE-U-6 803 835 ist ein Lichtzündschalter für Kraftfahrzeuge bekannt, mit einem Schließzylinder und einer auf den Schließzylinder aufgeschobenen Kappe zum Schutz gegen Regenwasser und Staub. Die Kappe weist eine Aussparung auf, die durch zwei Lippen verschlossen ist.

Aufgabe der Erfindung ist es, einen Sicherheitsschalter nach dem Oberbegriff des Anspruchs 1 zu schaffen, dessen Einführschlitz gegen ein Eindringen von Teilchen, etwa von staub- oder spanartigem Material, geschützt ist, wobei jedoch die Betätigung durch das Betätigungsorgan praktisch nicht beeinträchtigt wird.

Diese Aufgabe wird entsprechend dem kennzeichnenden Teil des Anspruchs 1 gelöst.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 zeigt ausschnittweise einen Sicherheitsschalter im Schnitt.

Fig. 2 zeigt eine rückseitige Ansicht (hälftig geschnitten) auf eine Schutzabdeckung des Sicherheitsschalters von Fig. 1.

Fig. 3 zeigt einen Schnitt längs der Linie IIII-III von Fig. 2.

Der dargestellte Sicherheitsschalter umfaßt ein schematisch angedeutetes Gehäuse 1 und ein Betätigungsorgan 2, das eine Halterung 3 aufweist, mit der es an einer Schutzabdeckung o.dgl. mittels Schrauben befestigt werden kann, so daß beim Öffnen bzw. Schließen oder beim Abnehmen bzw. Anbringen der Schutzabdeckung o.dgl. das Betätigungsorgan 2 den oder die im Gehäuse 1 befindlichen Kontakte des Sicherheitsschalters betätigt, d.h. je nach Schalterart öffnet oder schließt.

Das Betätigungsorgan 2 ist ein flacher "Schlüssel" und umfaßt beim dargestellten Ausführungsbeispiel zwei durch einen mittleren Schlitz 4 getrennte, im wesentlichen rechteckige, rahmenförmige Abschnitte 5, die mit einer gemeinsamen Basis verbunden sind und zwei Entriegelungsfortsätze 6 benachbart zum Schlitz 4 tragen, um eine im Gehäuse 1 befindliche Schaltwalze entriegeln und betätigen zu können.

Das Gehäuse 1 besitzt mindestens einen Einführschlitz 7 für das Betätigungsorgan 2. Der zum Einführen des Betätigungsorgans 2 benötigte Einführschlitz 7 ist durch eine Schlitzabdeckung 8 abgedeckt, die einen am Gehäuse 1 befestigten Halter 9 umfaßt, der eine Durchtrittsöffnung 10 für das Betätigungsorgan 2 aufweist. Die Durchtrittsöffnung 10 im Halter 9 ist praktisch so lang wie der Einführschlitz 7, jedoch breiter als dieser. Die Durchtrittsöffnung 10 wird von zwei elastischen, vom Halter 9 aufgenommenen Dichtlippen 11 verschlossen.

Der Halter 9 besitzt benachbart zu seinen zwei gegenüberliegenden Schmalseiten zwei dübelartige Fortsätze 12, die in entsprechende Öffnungen 13 im Gehäuse 1 eingesetzt, mit einer sich zum freien Ende hin verjüngenden Aufnahmebohrung 14 für eine (nicht dargestellte) Schraube versehen und in ihren Endbereichen kreuzartig geschlitzt sind. Durch Einschrauben von Schrauben werden die Fortsätze 12 endseitig gespreizt und damit der Halter 9 am Gehäuse 1 befestigt.

Statt die Dichtlippen 11 an einem einstückigen Einsatz aus Dichtungsmaterial auszubilden, der mit einem Einschnitt versehen ist, so daß die beiden Dichtlippen 11 ausgebildet werden, ist bei der Erfindung eine Ausbildung der Dichtlippen 11 an zwei getrennten Formkörpern 15 vorgesehen, da dies die Dichtwirkung erhöht.

Die Fortsätze 12 dienen gleichzeitig als Haltezapfen für zwei Formkörper 15 aus Dichtungsmaterial, insbesondere Silikongummi, an denen jeweils eine Dichtlippe 11 ausgebildet ist. Die beiden identisch ausgebildeten Formkörper 15 werden von dem Halter 9 aufgenommen und besitzen an beiden Enden jeweils einen mit einer Durchtrittsöffnung 16 für den jeweiligen Fortsatz 12 versehenen überlappungsbereich 17. Im überlappungsbereich 17 sind die Formkörper 15 etwa auf halbe Stärke, d.h. etwa auf halbe Tiefe des Abstandes zwischen der Innenseite der Frontwand des Halters 9 und der Außenseite des Gehäuses 1, auf der der Halter 9 angeordnet ist, reduziert, wobei der überlappungsbereich 17 an einer Seite gegenüber demjenigen an der anderen Seite um die halbe Stärke versetzt ist. Hierdurch können die beiden identischen Formkörper 15 mit den beiden Dichtlippen 11 dichtend aneinandergedrückt, d.h. um 180° gegeneinander verdreht, in dem Halter 9 auf den Fortsätzen 12 durch Reibschluß gehalten angeordnet werden, wobei sie sich auf dem Gehäuse 1 abstützen und somit zugleich als Dichtung für den Spalt zwischen Halter 9 und Gehäuse 1 dienen.

Die Dichtlippen 11 sind zweckmäßigerweise am Lippenrand etwa wulstartig verstärkt, um den Beanspruchungen durch das Betätigungsorgan 2 besser standzuhalten, aber genügend Flexibilität bei Einführen und Herausziehen des Betätigungsorgans 2 zu besitzen.

Beim Einschieben des Betätigungsorgans 2 gelangt schließlich dessen Basis benachbart zur Halterung 3 mit den Dichtlippen 11 in Eingriff, die auf diese Weise das Innere des Gehäuses 1 und den Einführschlitz 7 gegen das Eindringen und Verstopfen von staub- oder spanartigem Material schützen und beim Einschieben eventuell auf dem Betätigungsorgan 2 befindliche Verunreinigungen abstreifen.

Die Dichtlippen 11 lassen sich einfach auswechseln, wenn dies aufgrund eines beim Betrieb auftretenden Verschleißes notwendig sein sollte, indem beim dargestellten Ausführungsbeispiel der Halter 9 vom Gehäuse 1 gelöst und die Formkörper 15 durch neue ersetzt werden, wonach der Halter 9 wieder auf dem Gehäuse 1 befestigt wird.

## Patentansprüche

1. Sicherheitsschalter mit einem Gehäuse (1) mit wenigstens einem Einführschlitz (7) für ein Betätigungsorgan (2), dadurch **gekennzeichnet,** daß eine Schlitzabdeckung (8) vorgesehen ist, die einen am Gehäuse (1) befestigten Halter (9) umfaßt, der eine Durchtrittsöffnung (10) für das Betätigungsorgan (2) aufweist, die von zwei elastischen, vom Halter (9) aufgenommenen Dichtlippen (11) verschlossen ist, wobei jede Dichtlippe (11) an einem im Halter (9) gehaltenen Formkörper (15) aus Dichtungsmaterial ausgebildet ist, die Formkörper (15) identisch sind.

2. Sicherheitsschalter nach Anspruch 1, dadurch gekennzeichnet, daß der Halter (9) lösbar an dem Gehäuse (1) befestigt ist.

3. Sicherheitsschalter nach Anspruch 1 oder 2, dadurch gekennzeichnet, daß der Halter (9) in zugehörige öffnungen (13) des Gehäuses (1) eingesetzte dübelartige Fortsätze (12) aufweist, die endseitig durch eingeschraubte Schrauben gespreizt sind.

4. Sicherheitschalter nach einem der Ansprüche 1 bis 3, dadurch gekennzeichnet, daß die Formkörper (15) an beiden Seiten jeweils eine Durchtrittsöffnung (16) zum Aufschieben auf einen Haltezapfen (12) aufweisen und im Überlappungsbereich (17) der Haltezapfen (12) etwa auf halbe Stärke reduziert sind, wobei der Überlappungsbereich (17) an einer Seite gegenüber demjenigen an der anderen Seite etwa um die halbe Stärke versetzt ist.

5. Sicherheitsschalter nach Anspruch 4, dadurch gekennzeichnet, daß die Haltezapfen (12) zugleich als Fortsätze zum Befestigen des Halters (9) am Gehäuse (1) ausgebildet sind.

6. Sicherheitsschalter nach einem der Ansprüche 1 bis 5, dadurch gekennzeichnet, daß sich die Formkörper (15) dichtend an der Außenseite des Gehäuses (1) abstützen.

7. Sicherheitsschalter nach einem der Ansprüche 1 bis 6, dadurch gekennzeichnet, daß die Dichtlippen (11) am Lippenrand verstärkt sind.

8. Sicherheitsschalter nach einem der Ansprüche 1 bis 7, dadurch gekennzeichnet, daß die Dichtlippen (11) aus einem Silikongummi bestehen.

## Claims

1. A safety switch with a housing (1) having at least one insertion slot (7) for an actuating member (2), characterised in that a slot cover (8) is provided which comprises a holder (9) which is fastened to the housing (1) and which has an opening (10) for the actuating member (2), said opening (10) being sealed by two resilient sealing lips (11) accommodated by the holder (9), wherein each sealing lip (11) is formed from sealing material on a moulded portion (15) retained in the holder (9), the moulded portions (15) being identical.

2. A safety switch according to Claim 1, characterised in that the holder (9) is releasably fastened to the housing (1).

3. A safety switch according to Claim 1 or 2, characterised in that the holder (9) has dowel-like extensions (12) which are inserted in associated openings (13) of the housing (1) and which are expanded at their ends by screwed-in screws.

4. A safety switch according to any one of Claims 1 to 3, characterised in that on either side the moulded portions (15) each have an opening (16) to be fitted on to a retaining peg (12) and in the overlapping region (17) of the retaining pegs (12) they are reduced approximately to half thickness, wherein on one side the overlapping region (17) is offset in relation to that on the other side by approximately half the thickness.

5. A safety switch according to Claims 4, characterised in that at the same time the retaining pegs (12) take the form of extensions for fastening the holder (9) to the housing (1).

6. A safety switch according to any one of Claims 1 to 5, characterised in that the moulded portions (15) bear against the outside of the housing (1) so as to provide a seal.

7. A safety switch according to any one of Claims 1 to 6, characterised in that the sealing lips (11) are reinforced at the lip edge.

8. A safety switch according to any one of Claims 1 to 7, characterised in that the sealing lips (11) consist of silicone rubber.

## Revendications

1. Interrupteur de sécurité comportant un boîtier (1) présentant au moins une fente d'insertion (7) pour un organe d'actionnement (2), caractérisé en ce qu'il est prévu un couvercle de fente (8) qui comporte un support (9) fixé au boîtier (1), le support (9) présentant une ouverture de passage (10) pour l'organe d'actionnement (2) qui est obturée par deux lèvres d'étanchéité élastiques (11) reçues par le support (9), chaque lèvre d'étanchéité (11) étant formée par un élément (15) en matériau d'étanchéité retenu dans le support (9), les éléments (15) étant identiques.

2. Interrupteur de sécurité suivant la revendication 1, caractérisé en ce que le support (9) est fixé de manière amovible sur le boîtier (1).

3. Interrupteur de sécurité suivant la revendication 1 ou 2, caractérisé en ce que le support (9) présente des prolongements (12) en forme de cheville insérés dans des ouvertures correspondantes (13) du boîtier (1), dont les extrémités sont écartées par des vis.

4. Interrupteur de sécurité suivant l'une quelconque des revendications 1 à 3, caractérisé en ce que les éléments (15) présentent à chaque extrémité une ouverture de passage (16) pour l'enfilement sur une saillie de retenue correspondante (12) et ont une épaisseur réduite d'environ de moitié dans la zone de chevauchement (17) des saillies de retenue (12), la zone de chevauchement (17) d'un côté étant inversée d'environ une demi-épaisseur par rapport à la zone de chevauchement de l'autre côté.

5. Interrupteur de sécurité suivant la revendication 4, caractérisé en ce que les saillies de retenue (12) sont constituées par les prolongements de fixation du support (9) sur le boîtier (1).

6. Interrupteur de sécurité suivant l'une quelconque des revendications 1 à 5, caractérisé en ce que les éléments (15) s'appuient de manière étanche sur la face extérieure du boîtier (1).

7. Interrupteur de sécurité suivant l'une quelconque des revendications 1 à 6, caractérisé en ce que les lèvres d'étanchéité (11) sont renforcées sur leur pourtour.

8. Interrupteur de sécurité suivant l'une quelconque des revendications 1 à 7, caractérisé en ce que les lèvres d'étanchéité (11) sont réalisées à partir de caoutchouc silicone.
